# EUROPÄISCHE PATENTSCHRIFT

(11) **EP 0 554 852 B1**
(45) Veröffentlichungstag und Bekanntmachung des Hinweises auf die Patenterteilung: **01.05.1996**
(21) Anmeldenummer: 93101658.8
(22) Anmeldetag: 03.02.1993
(51) Int. Cl.: H01T 13/39

(54) **Zündkerze**
Spark plug
Bougie d'allumage

(30) Priorität: 05.02.1992 DE 4203249
(43) Veröffentlichungstag der Anmeldung: 11.08.1993
(73) Patentinhaber: BERU Ruprecht GmbH & Co. KG, D-71636 Ludwigsburg (DE)
(72) Erfinder: Niessner, Werner, W-7141 Steinheim (DE); Ambacher, Heinz, W-7141 Benningen (DE)
(74) Vertreter: WILHELMS, KILIAN & PARTNER Patentanwälte

(56) Entgegenhaltungen:
- DE-A- 2 361 274

## Beschreibung

Die Erfindung betrifft eine Zündkerze mit einem Isolator, einer im Isolator angeordneten Mittelelektrode, einem außen am Isolator befindlichen Körper und wenigstens einer als Seilenelektrode ausgebildeten Körperelektrode.

Bei einer derartigen üblichen Zündkerze sind die Mittelelektrode und die Körperelektrode gewöhnlich aus Zweistoff-Nikkel-Kupfer, aus Vollsilber oder aus einer Nickellegierung gebildet.

Aus der DE-A-2361274 ist weiterhin ein Silber-Nickel-Faserverbundwerkstoff bekannt, der aus einer Silbermatrix besteht, in die Nickelfasern eingebettet sind, und der als Werkstoff zur Herstellung von Elektroden, insbesondere der Mittelelektrode einer Zündkerze Verwandt werden kann.

Zum Einsatz in modernen Brennkraftmaschinen von Kraftfahrzeugen werden Zündkerzen benötigt, die eine möglichst lange Lebensdauer für beispielsweise eine Fahrzeuglaufleistung von ca. 100.000 km haben. Derartige Zündkerzen sollen ohne Zündaussetzer mit vorgegebener Zündung laufen, damit beispielsweise kein unverbrannter Kraftstoff mit dem Katalysator für die Abgasreinigung in Berührung kommt und dieser beschädigt wird bzw. das Abgas den gesetzlichen Vorschriften entspricht und kein Leistungsabfall der Brennkraftmaschine auftritt. Darüber hinaus sind gute Kaltstarteigenschaften gefordert.

Diesen Anforderungen genügen die bisher bekannten Zündkerzen nicht.

Was insbesondere die Abbrandfestigkeit anbetrifft, so ist diese nur mit Platinmetallen erreichbar, die mit hohen Kosten verbunden sind. Wenn andererseits das Elektrodenmaterial über die Laufzeit abbrennt, dann wird der Elektrodenabstand größer. Da die Zündkerzenansprechspannung proportional zum Kompressionsdruck und dem Elektrodenabstand ansteigt, übersteigt der Spannungsbedarf insbesondere bei Brennkraftmaschinen mit hoher Verdichtung das Zündspannungsangebot, das üblicherweise bei 33 kV bei Serienzündungen oder 40 kV bei Kondensatorzündungen für Gasmotoren liegt. Kleine Elektrodenabstände führen andererseits zu schlechten Abgaswerten.

Die der Erfindung zugrunde gelegte Aufgabe besteht darin, die Zündkerze der eingangs genannten Art so auszulbilden, daß sie eine niedriege Überchlagsspannung hat.

Diese Aufgabe wird gemäß der Erfindung dadurch gelöst, daß die Körperelektrode aus einem Silber-Nickel-Faserverbundwerkstoff gebildet ist, der aus einer Silbermatrix besteht, in die Nickel- oder Nickellegierungsfasern eingelagert sind, wobei die Nickel- oder Nickellegierungsfasern so angeordnet sind, daß sich beim Abbrand Nickel- oder Nickellegierungsfaserspitzen aus der der Mittelelektrode gegenüber liegenden Elektrodenfläche der Körperelektrode herumarbeiten.

Eine Zündkerze, deren Körperelektrode aus einem derartigen Silber-Nickel-Faserverbundwerkstoff gebildet ist, zeigt eine lange Lebensdauer, was insbesondere dann gilt, wenn neben der Körperelektrode auch die Mittelelektrode aus diesem Werkstoff gebildet ist.

Im Gegensatz zu bekannten Zündkerzen mit normalen Elektroden werden die Elektrodenkanten nicht besonders stark abgebrannt, sondern ist der Abbrand über die sich gegenüberstehenden Elektrodenflächen nahezu gleichmäßig verteilt. Die sich nach einiger Zeit herausarbeitenden Nickelspitzen bewirken über eine lange Betriebszeit niedrige Ansprechspannungen. Die gute Wärmeabführung der Silbermatrix kühlt die Nickelfasern oder Nickellegierungsfasern besonders gut, so daß derartige Elektroden deutlich weniger stark als bei bekannten Zweistoff-Nickel-Kupfer-Elektroden abbrennen. Die Elektrodenabstände können bei gleicher Zündanlage größer gewählt werden, so daß sich z.B. bei Gasmotoren größere Abmagerungsmöglichkeiten ergeben. Das hat einen besseren Wirkungsgrad, einen geringeren Verbrauch und damit größere Marktchancen für Gasmotoren mit derartigen Zündkerzen zur Folge. Ähnliches gilt für Magerkonzept-Brennkraftmaschinen vom Typ der Otto-Motoren.

Die erfindungsgemäße Zündkerze hat verbesserte Kaltstarteigenschaften, da die niedrigere Ansprechspannung bis zum Zünden weniger Energie über Nebenschlüsse abfließen läßt.

Die erfindungsgemäße Zündkerze eignet sich auch für hochverdichtete Menthanol-Motoren, wobei ein größerer Elektrodenabstand bei gleicher Ansprechspannung wählbar ist. Sie ist nebenschlußunempfindlicher als sonst bei anderen üblichen Werkstoffen, erlaubt mehr Kaltstarts bei langer Lebensdauer durch die niedrigere Ansprechspannung und hat eine große Abbrandreserve.

Die erfindungsgemäße Zündkerze kann somit als Langlebensdauer-Zündkerze für Stationärmotore und Fahrzeugmotore, wie beispielsweise Otto-Motore für Personenkraftwagen und Motorräder, für Zweitakt- und Viertaktmotore, für Ein- und Mehrzylinder-Rotationskolbenmotore, für mit Otto-Kraftstoff, Methanol, Ethanol usw., Gas, z.B. Erdgas, Wasserstoff, Biogas arbeitende Motore und Methanolmotore mit hoher Verdichtung, eingesetzt werden. Sie paßt zu üblichen Zündanlagen wie beispielsweise TSZ- und/oder HKZ-Zündanlagen mit und ohne mechanischen Verteiler, mit Einzelzündspulen und elektronischem Verteiler sowie mit Vorfunkenzündung. Auch für Modellmotoren eignen sich derartige Zündkerzen wegen ihrer besonders niedrigen Ansprechspannung. Bei handgeführten Arbeitsmaschinen, Rasenmähern u.ä., ergibt die niedrige Ansprechspannung bessere Starteigenschaften, so daß einfachere und kostenkünstigere Zünder möglich sind. Die verringerte Ansprechspannung führt insgesamt zu einem geringeren Entstöraufwand.

Besonders bevorzugte Ausgestaltung und Weiterbildung der erfindungsgemäßen Zündkerze sind Gegenstand der Ansprüche 2 bis 5.

Ein verringerter Abbrand der Zündkerzenelektroden läßt sich insbesondere durch die Verwendung eines Silber-Nickel-Faserverbundmaterials für die Mittelelektrode und die Körperelektrode erreichen, das 20 - 80 % Nickel oder einer Nickellegierung z.B. mit Silizium, Magnesium, Chrom bei 100 bis 6.000 Fasern pro mm umfaßt. Die Körperelektroden können dabei als Seitenelektroden wahlweise in Ringform an den Körper geschweißt oder beispielsweise in den Körper eingebördelt vorgesehen sein, wobei der Körperelektrode auch eine übliche Mittelelektrode aus Zweistoff-Nickel-Kupfer, Vollsilber, Silber mit Kupferkern oder einer Nickellegierung gegenübergestellt sein kann. Bei einer Nickeloberfläche kann diese auch platinbestückt, d.h. mit einem Ein- oder Aufsatz aus Platin oder einer Gold-Palladium-Platin-Legierung versehen sein.

Beim Abbrand der Elektroden bleiben die durch Silber gekühlten Nickelfaserspitzen stehen, da das Silber eher herausbrennt. Die Spitzenwirkung setzt die Ansprechspannung herab, was insbesondere dann günstig ist, wenn beide Elektroden aus dem Faserverbundmaterial bestehen. Es ergibt sich ein nahezu gleichmäßiger Abbrand über die ganze Zündfläche und es entsteht durch die aufgerauhte, mit Nickelspitzen versehene Oberfläche eine zusätzliche Feldverzerrung, die zusätzlich dadurch begünstigt wird, daß Silber unmagnetisch und Nickel magnetisch ist. Zusätze auf Halbleiterbasis im Elektrodenmaterial haben eine weitere, die Ansprechspannung herabsetztende Wirkung.

Zur Absenkung der Elektrodentemperatur sollten die Elektroden so kurz wie möglich sein. Seitenelektroden sind kürzer als Dachelektroden und damit kälter. Durch die Silbermatrix ergibt sich eine besonders günstige Wärmeabführung, und bei kalten Körperelektroden ist es möglich, den Isolatorfuß zu verlängern, um auf das gleiche Glühzündverhalten zu kommen. Ein längerer Isolatorfuß bedeutet mehr Unempfindlichkeit gegenüber einer Rückstandsbildung auf dem Isolator und mehr mögliche Kaltstarts.

Die Anzahl der Körperelektroden ist nicht auf eine einzige begrenzt. Es können zwei bis vier Körperelektroden (Seitenelektroden) vorgesehen sein, was sich in der Praxis besonders bewährt hat.

Die erfindungsgemäße Zündkerze ist darüber hinaus im Mengenfertigungsverfahren herstellbar, da der Silber-Nickel-Faserverbund als Mittelelektrode glaseinschmelzbar ist und eine Körperelektrode aus diesem Faserverbundwerkstoff anschweißbar ist, wobei die Hin- und Herbiegeforderung erfüllt ist.

Im folgenden werden anhand der zugehörigen Zeichnung besonders bevorzugte Ausführungsbeispiele der erfindungsgemäßen Zündkerze näher beschrieben. Es zeigen
Fig. 1 eine Teilschnittansicht eines nicht unter den Schutzumfang der ansprüche fallenden Ausführungsbeispiels einer Zündkerze,
Fig. 2 eine Teilschnittansicht und Draufsicht von unten auf ein Ausführungsbeispiel der erfindungsgemäßen Zündkerze,
Fig. 3 eine Teilschnittansicht und eine Draufsicht von unten auf ein nicht unter den Schutzumfang der ansprüche fallenden Ausführungsbeispiel einer Zündkerze,
Fig. 4 eine Teilschnittansicht eines nicht unter den Schutzumfang der ansprüche fallenden Ausführungsbeispiels einer Zündkerze,
Fig. 5 eine Teilschnittansicht sowie eine Draufsicht von unten auf ein nicht unter den Schutzumfang der ansprüche fallendes Ausführungsbeispiel einer Zündkerze und
Fig. 6 eine Teilschnittansicht eines nicht unter den Schutzumfang der ansprüche fallenden Ausführungsbeispiels einer Zündkerze.

Das in fig. 1 dargestellte Ausführungsbeispiel einer Zündkerze besteht üblicherweise us einem Isolator 1 mit einer zentral im Isolator 1 angeordneten Mittelelektrode 3, die dort über eine Glaseinschmelzung 4 angeordnet ist. Außen am Isolator befindet sich ein Körper 2 mit einer daran vorgesehenen Körperelektrode 5. Die Elektroden 3 und 5 bilden einen Elektrodenabstand 9.

Der Isolator 1, der die Mittelelektrode 3 mit Glaseinschmelzung 4 enthält, kann in den Körper 2 eingebördelt sein. Die Körperelektrode 5 ist vorzugsweise auf den Körper aufgeschweißt, sie kann auch in diesen eingebördelt sein. Die Elektrode 5 besteht aus einem Silber-Nickel-Faserverbundwerkstoff, wobei die Silberkomponente auch aus einer sauerstoffdichten Silberlegierung bestehen kann, um die Nickelkomponente vor chemischen Angriffen im Brennraum zu schützen. Bei Bedarf können zusätzlichen Maßnahmen zur Senkung der Ansprechspannung getroffen sein. Als Nickelkomponente kommen übliche Zündkerzen-Nickellegierungen, vorzugsweise mit 0,3 % Magnesium und 1 - 4 % Silizium, in Frage.

Bei dem in Fig. 1 dargestellten Ausführungsbeispiel besteht die Mittelelektrode aus Zweistoff-Nickel-Kupfer bzw. Vollsilber oder einer Nickellegierung. Die Körperelektrode ist in Form einer Dachelektrode aus dem Silber-Nickel-Faserverbund ausgebildet.

Bei dem in Fig. 2 dargestellten Ausführungsbeispiel der erfindungsgemäßen Zündkerze ist auch die Mittelelektrode 3 unter Verwendung des Silber-Nickel-Faserverbundwerkstoffes, beispielsweise in Form eines Silber-Nickel-Einsatzes 12, ausgebildet. Zwei Seitenelektroden 5 bestehen gleichfalls aus dem Silber-Nickel-Faserverbundwerkstoff.

Eine Reinigungskammer 7 bewirkt ein zusätzliches Sauberblasen des Isolators 1. An sich reinigt sich der Isolatorfuß bei seiner Freibrenntemperatur, d.h. bei modernen bleifreien Kraftstoffen bei etwa 550°C. Diese Temperatur wird bei Kaltstarts nicht erreicht. Die Rückstände können leitfähige Bestandteile enthalten bzw. die Leitfähigkeit kann stark von der anliegenden Spannung abhängig sein. Die sich ergebenden Nebenschlüsse entziehen Energie, so daß das Erreichen der erforderlichen Überschlagsspannung erschwert, wenn nicht gar unmöglich ist. Die Reinigungskammer bläst den Isolator 1 zusätzlich sauber. Die im Funkenweg liegenden Isolatorteile werden von den Funken abgereinigt, während andererseits das Metall der Elektroden 3, 5 aufgetragen wird. Der durch den Elektrodenabbrand über die Laufzeit vergrößerte Elektrodenabstand wird dann zum Teil durch diese leitfähige Strecke überbrückt, so daß die Ansprechspannung auch bei langen Laufzeiten niedrig bleibt.

Bei dem in Fig. 3 dargestellten Ausführungsbeispiel einer Zündkerze ist die Mittelelektrode 3 unter Verwendung des Silber-Nickel-Faserverbundwerkstoff gebildet und sind drei Seitenelektroden 5 aus dem Silber-Nickel-Faserverbundwerkstoff zusammen mit einer Gleitfunkenstrecke auf dem Isolator vorgesehen. Im Elektrodenabstand, d.h. im Funkenweg, liegt die Spitze 11 des Isolators.

Fig. 4 zeigt ein Ausführungsbeispiel einer Zündkerze mit Hörnerableiter, bei dem die Mittel- und die Körperelektrode aus Silber-Nickel-Faserverbundwerkstoff oder nur jeweils die Mittel- oder die Körperelektrode in Einfach- oder Mehrfachanordnung aus diesem Werkstoff gebildet sind. Gleitfunkenzündkerzen haben die Neigung, Kanäle in die keramische Oberfläche des Isolators zu graben. Das Ziel der in Fig. 4 dargestellten Anordnung ist es, bei hohen Drücken die Funken zwar über den Isolator zu starten, dann durch spezielle Elektrodenanordnung aber dafür zu sorgen, daß der Funke von dieser Oberfläche abhebt und in Richtung Brennraum vorgesogen wird (Hörnerableiter). Damit sind Belastungen des Isolators wesentlich verringert und ist eine höhere Lebensdauer sichergestellt.

Bei dem in Fig. 5 dargestellten Ausführungsbeispiel ist eine Zündplatte aus dem Silber-Nickel-Faserverbundmaterial als Körperelektrode 5 vorgesehen. Eine derartige Zündplatte ist in einem Stück etwa sternförmig ausgebildet und an drei Stellen an den Körper geschweißt. Die Verbindung der drei Strahlen der Sternform über der Mittelelektrode 3 bildet die eigentliche Zündplatte. Es können auch mehr als dreistrahlige Sternformen verwendet werden und es können Bohrungen im Sternzentrum oder exzentrisch vorgesehen sein.

Das in Fig. 6 dargestellte Ausführungsbeispiel der Zündkerze weist eine Mittelelektrode 3 mit einem Silber-Nickel-An- oder Einsatz 12 an der zündseitigen Stirnfläche und eine Körperelektrode 5 mit einem entsprechenden Silber-Nickel- An- oder Einsatz 13 auf.

Wie es oben beschrieben wurde, sind bei der erfindungsgemäßen Zündkerze die Körperelektroden in Form einer Einfach- bis Vierfachelektrode aus einem Silber-Nickel-Faserverbundwerkstoff auf den Zündkerzenkörper aufgeschweißt. Die Körperelektrode kann aber auch beispielsweise in Form einer in den Körper eingebördelten Scheibe, vorgesehen sein. Diese Körperelektrode kann in Kombination mit einer Mittelelektrode aus dem gleichen Verbundwerkstoff sowie aus bekannten Werkstoffen wie Nickellegierungen (Vollsilber-Mittelektrode, platinbestückte Mittelektrode, Nikkel-Kupfer-Zweistoffmittelelektrode, Silber-Kupfer-Zweistoffelektrode) vorgesehen sein. Eine derartige Zündkerze kann mit und ohne Abbrand- bzw. Entstörwiderstand auf Glasbasis oder einem lose eingebauten, z.B. drahtgewickelten Widerstand ausgebildet sein und mit einem zusätzlichen Gleitfunkenanteil (Kombination aus Luft und Gleitfunkenstrecke) versehen sein.

Bei einer speziellen Elektrodenanordnung der Zündkerze läuft der Funke bei niedrigem Kompressionsdruck durch die Luft und bei steigendem Druck zunehmend über die Gleitstrecke (Hörnerableiter-Elektrodenform). Im Atmungsraum des Körpers kann eine zusätzliche Reinigungskammer vorgesehen sein, in die zum schnellen Trocknen des Isolators oder zum Abreinigen von Ruß heiße Verbrennungsgase geschickt werden, die dann mit Verzögerung beim Auslaßhub austreten, am Isolator vorbeistreichen, diesen aufheizen und verdampfte Bestandteile mitreißen. Die Form der Masseelektrode aus dem Faserverbundwerkstoff kann von der üblichen Form mit Naturkanten abweichen. Sie kann z.B. in Form eines U-Profils oder mit trapezförmigem Querschnitt ausgebildet sein, wobei der Mittelelektrode eine möglichst große Fläche, am besten auch Spitzen, gegenüberstehen sollte.

Wenn die Körperelektrode aus einer Nickellegierung oder aus einem Nickel-Kupfer-Zweistoff besteht, können Stücke aus dem Silber-Nickel-Faserverbundwerkstoff aufgesetzt, beispielsweise durch Schweißen, verbunden sein. Es können Mittel- und Körperelektroden mit aufgesetzten oder eingesetzten Stücken aus dem Silber-Nickel-Faserverbundwerkstoff in Verbindung mit üblichen Elektrodenbasismaterialien vorgesehen sein.

Ein weiterer Vorteil beim Einsatz des Silber-Nickel-Faserverbundwerkstoffes ist das im Vergleich mit Vollsilber mechanisch und thermisch stabilere Elektrodenmaterial. Ein großer Ringspalt ist nicht notwendig, der bei Silberelektroden das Umkippen bei Wärme verhindert. Größere Elektrodendurchmesser ergeben eine vergrößerte Abbrandfläche, was die Voraussetzung für hohe Laufleistungen der Zündkerze ist.

## Patentansprüche

1. Zündkerze mit einem Isolator, einer im Isolator angeordneten Mittelelektrode, einem außen am Isolator befindlichen Körper und wenigstens einer als Seitenelektrode ausgebildeten Körperelektrode, dadurch gekennzeichnet, daß die Körperelektrode aus einem Silber-Nickel-Faserverbundwerkstoff gebildet ist, der aus einer Silbermatrix besteht, in die Nickel- oder Nickellegierungsfasern eingelagert sind, wobei die Nickel- oder Nickellegierungsfasern so angeordnet sind, daß sich beim Abbrand Nickel- oder Nickellegierungsfaserspitzen aus der der Mittelelektrode gegenüberliegenden Elektrodenfläche der Körperelektrode herausarbeiten.

2. Zündkerze nach Anspruch 1, dadurch gekennzeichnet, daß die Mittelelektrode aus einem Silber-Nickel-Faserverbundwerkstoff gebildet ist, der aus einer Silbermatrix besteht, in die Nickelfasern eingelagert sind.

3. Zündkerze nach Anspruch 1 oder 2, dadurch gekennzeichnet, daß das Faserverbundmaterial 20 - 80 % Nickel bei 100 bis 6.000 Fasern pro mm umfaßt.

4. Zündkerze nach einem der vorhergehenden Ansprüche, dadurch gekennzeichnet, daß die Silbermatrix aus einer sauerstoffundurchlässigen Silberlegierung besteht.

5. Zündkerze nach einem der vorhergehenden Ansprüche, dadurch gekennzeichnet, daß die Nickelfasern aus einer Nickellegierung mit Magnesium- und Siliziumanteilen bestehen.

## Claims

1. Spark plug having an insulator, a central electrode arranged in the insulator, a body arranged on the outside of the insulator, and at least one body electrode in the form of a side electrode, characterised in that the body electrode is formed from a silver-nickel fibre composite material which comprises a silver matrix in which nickel or nickel alloy fibres are embedded, the nickel or nickel alloy fibres being so arranged that, during burning away, nickel or nickel alloy fibre tips work themselves out of the body electrode face lying opposite the central electrode.

2. Spark plug according to Claim 1, characterised in that the central electrode is formed from a silver-nickel fibre composite material which comprises a silver matrix in which nickel fibres are embedded.

3. Spark plug according to Claim 1 or 2, characterised in that the fibre composite material contains from 20 to 80% of nickel with from 100 to 6000 fibres per mm.

4. Spark plug according to any one of the preceding claims, characterised in that the silver matrix comprises an oxygen-impermeable silver alloy.

5. Spark plug according to any one of the preceding claims, characterised in that the nickel fibres comprise a nickel alloy with magnesium and silicon portions.

## Revendications

1. Bougie d'allumage avec un isolateur, une électrode médiane disposée dans l'isolateur, un corps se trouvant à l'extérieur de l'isolateur et au moins une électrode de corps en forme d'électrode latérale, caractérisée en ce que l'électrode de corps est formée d'un composite fibreux argent-nickel , qui est constitué d'une matrice d'argent, où sont incorporées des fibres de nickel ou d'alliage de nickel, où les fibres de nickel ou d'alliage de nickel sont disposées de telle façon que lors de l'usure les pointes de fibres de nickel ou d'alliage de nickel sortent de la surface d'électrode de l'électrode de corps opposée à l'électrode médiane .

2. Bougie d'allumage selon la revendication 1, caractérisée en ce que l'électrode médiane est formée d'un composite fibreux argent-nickel qui est constitué d'une matrice d'argent où sont incorporées des fibres de nickel.

3. Bougie d'allumage selon la revendication 1 ou 2, caractérisée en ce que le composite fibreux comprend 20-80% de nickel pour 100 à 6000 fibres par mm.

4. Bougie d'allumage selon l'une des revendications précédentes, caractérisée en ce que la matrice d'argent est en alliage d'argent imperméable à l'oxygène.

5. Bougie d'allumage selon l'une des revendications précédentes, caractérisée en ce que les fibres de nickel sont en un alliage de nickel avec des teneurs en magnésium et silicium.
